# FASCICULE DE BREVET EUROPEEN

(11) **EP 1 630 323 B1**
(45) Date de publication et mention de la délivrance du brevet: **05.09.2007**
(21) Numéro de dépôt: 05016268.4
(22) Date de dépôt: 27.07.2005
(51) Int. Cl.: E04G 5/04

(54) **Support de fixation à élingue pour console d'échafaudage**
Seilbefestigung für Hängegerüste
Fastening system for scaffold consoles comprising a belt

(30) Priorité: 17.08.2004 FR 0408943
(43) Date de publication de la demande: 01.03.2006
(73) Titulaire: MACC, 86104 Chatellerault Cédex (FR)
(72) Inventeur: Merigot, Jean-Paul, 86104 Chatellerault Cedex (FR)

(56) Documents cités:
- DE-C- 667 655
- DE-C1- 4 340 199
- FR-A- 2 268 136
- FR-A- 2 536 450

## Description

Différentes versions de consoles d'échafaudage existent avec diverses dispositions de fixation sur les éléments composant la construction de bâtiments, maisons individuelles ou autres, comme décrit dans le brevet FR 2536450A.

Ces dispositions sont obtenues fréquemment par des éléments ajoutés aux consoles d'échafaudage mais ceux-ci ont l'inconvénient de compliquer le produit et de modifier leurs caractéristiques notamment de réduire les parties utiles de support de plancher ou de les éloigner de la surface de travail.

La présente invention a pour objet de remédier à certains défauts occasionnés par les dispositions existantes.

La présente invention permet donc d'accrocher une console d'échafaudage à la charpente de toit au moyen d'une élingue évitant ainsi de perforer les murs ou parois dans certains cas de rénovation et autorisant l'utilisation maximale de la traverse support de plancher de la console d'échafaudage et se présente sous la forme d'un support à élingue indépendant des consoles d'échafaudage. Ce support peut être fixé séparément à la charpente avant d'y associer la console d'échafaudage.

Le support est composé d'une élingue d'accrochage dont le blocage en position se fait par des étriers de câble. Un des étriers pouvant être bloqués manuellement permet le réglage du support à la bonne hauteur, la console peut ensuite être emboîtée sur le support. Cette possibilité d'accouplage peut aider l'utilisateur par le fait que les éléments peuvent être posés séparément, allégeant d'autant la charge à monter sur l'échelle.

Le support de fixation est donc composé d'une élingue destinée à être amarrée autour d'un élément résistant de charpente (poutre, panne ...). Cette élingue est réglable en longueur par une barrette à étriers serre-câble. Un des étriers peut être bloqué manuellement sans clef, ce qui facilite l'approche et le réglage avant de bloquer fermement les autres étriers à la clef.

L'autre extrémité de l'élingue vient recevoir la tête support et est pour cela reliée à un axe porté par une chape réglable sur un bras oblique en fonction de la pente du toit. Ce réglage sur ce bras oblique assure, suivant les hauteurs d'utilisations, un bon appui de la console solidaire de la tête support sur le mur ou la paroi destinée à la recevoir.

D'autre part, cette obliquité du bras assure un dégagement du côté de la tête support de la traverse de console sur laquelle prennent appui les éléments de plancher.

Dans cette invention, la console vient s'assembler au support de fixation au moyen d'un tourillon épaulé passant dans un orifice de forme adaptée pratiqué sur la console. Un verrouillage de sécurité est réalisé par une broche.
La figure 1 représente une vue éclatée du support élingue barrette.
La figure 2 représente une vue de côté du support seul.
La figure 3 représente une vue partielle en perspective du tourillon du support.
La figure 4 représente une vue en perspective de l'orifice d'enclenchement de la console.
Les figures 5 et 6 représentent une vue en perspective de l'équipage support console verrouillé.
La figure 7 représente une vue en perspective d'une élingue bloquée avec la barrette d'étrier.
La figure 8 représente une vue de côté d'une console avec son support près d'un toit.
La figure 9 représente une vue de côté d'une console avec son support éloigné du toit.

Selon les figures 1, 8 et 9, l'ensemble support de fixation à élingue se compose d'une élingue (1), d'une barrette à étriers (2), d'une tête support (3).

Selon les figures 1, 8 et 9, l'élingue (1) est solidaire de la tête support (3) au moyen d'une broche (4).

Toujours selon les figures 1, 2, 8 et 9, la broche (4) est portée par une chape (5) dont la position est réglable sur le bras oblique (6) de la tête support (3). Ce réglage est obtenu en choisissant sur le bras oblique (6) le trou de brochage (7) (7') (7") (7''') approprié et en verrouillant l'ensemble au moyen de la broche (8).

Cette disposition permet le réglage et la fixation de la console d'échafaudage (23), quel que soit le niveau d'utilisation de celle-ci, loin ou près d'un toit.

Selon la figure 1, les broches (4) (8) sont respectivement elles-mêmes verrouillées par des goupilles épingles (9) (10).

Selon les figures 3, 4, 5, 6, la tête support (3) comporte un tourillon épaulé (11) qui reçoit la tête (12) de la console d'échafaudage (23) au travers d'un orifice (13) de forme appropriée. La partie (14) laisse passer l'épaulement (16) du tourillon épaulé (11) puis la tête (12) de la console d'échafaudage (23) vient s'engager dans la forme (15) de l'orifice (13) derrière l'épaulement (16) sur la partie cylindrique (17) du même tourillon épaulé (11).

L'ensemble console d'échafaudage (23) tête support (3) est accouplé et est ensuite verrouillé par une broche de verrouillage (18) passant dans des orifices (20) (20') de la tête support (3) empêchant la tête (12) de la console d'échafaudage (23) de remonter ou reculer pour échapper à l'épaulement (16) du tourillon épaulé (11).

Toujours selon les figures 3, 4, 5, 6, cette broche de verrouillage (18) de l'ensemble console - tête support est elle-même sécurisée par une goupille d'indexation (19). En effet, par gravitation, la proéminence réalisée par la goupille d'indexation (19) l'empêche de sortir des orifices (20) (20') et se trouve décalée de forme (22) (22') nécessaire à son introduction ou son retrait.

Selon les figures 1, 7, 8 et 9, l'élingue (1) est bloquée en position de longueur par une barrette à étriers (2). Cette dernière barrette à étriers (2) est composée de quatre étriers de câble (21) (21') (21") (21''') solidaires d'un fil en forme de U (24).

Toujours selon les figures 1, 7, 8 et 9, les étriers de câble (21) (21') (21 ") (21 "') sont équipés de serre-câble (25) (25') (25") (25"') qui servent à bloquer l'élingue (1) dans les dits étriers de câble (21) (21') (21 ") (21"') sous l'action d'écrous (26). Seul le serre-câble (25"') comporte un écrou (27) de pré-serrage à la main de l'élingue (1).

## Revendications

1. Support de fixation à élingue pour console d'échafaudage, indépendant de la console d'échafaudage (23), **caractérisé en ce qu'**il est composé d'une élingue (1) apte à être amarrée à un élément de la charpente et d'une tête support (3) comprenant un bras oblique (6) et un tourillon épaulé (11) solidaire de la tête support (3), l'élingue (1) étant solidaire de ladite tête de support (3) au moyen d'une broche (4) logée et maintenue à l'aide d'une goupille épingle (9) dans une chape (5) réglable sur le bras oblique (6) de la tête support (3) pourvu de trous de brochage (7) (7') (7") (7"') permettant, après brochage de l'ensemble au moyen de la broche (8) équipée d'une goupille épingle (10), d'obtenir, sur le mur, un parfait appui de la console d'échafaudage (23) dont la tête (12) comporte un orifice (13) de forme appropriée pour que sa partie (14) laisse passer l'épaulement (16) du tourillon épaulé (11) solidaire de la tête support (3) et vienne s'engager dans la partie (15) derrière l'épaulement (16) de la partie cylindrique (17) du tourillon épaulé (11) pour un parfait accouplement de la console d'échafaudage (23) avec la tête support (3), ladite tête support (3) étant pourvue de deux orifices (20) (20') ayant une forme (22) (22') appropriée recevant une broche de verrouillage (18) de l'ensemble échafaudage - tête support elle-même sécurisée par une goupille d'indexation (19) pour un verrouillage de l'ensemble.

2. Support de fixation à élingue pour console d'échafaudage, suivant revendication 1, **caractérisé en ce que** l'élingue comporte une barrette à étriers (2) composée de quatre étriers de câble (21) (21') ( 21") (21"') solidaires d'un fil en forme de U (24) et équipée de serre-câble (25) (25') (25") (25"') permettant de bloquer l'élingue sous l'action des écrous (26) afin d'obtenir la longueur souhaitée de l'élingue (1) entre son point d'amarrage sur un élément de la charpente et son point d'accrochage sur la tête support (3) en fonction de la distance désirée entre ledit support et le toit.

3. Support de fixation à élingue pour console d'échafaudage suivant revendication 2, **caractérisé en ce que** le serre-câble (25"') comporte un écrou (27) de pré-serrage à la main de l'élingue (1 ).

## Claims

1. Sling fastening support for scaffolding bracket, independent from the scaffolding bracket (23), **characterised in that** it is comprised of a sling (1) that can be anchored to a part of the frame and a support head (3) including an oblique arm (6) and a shouldered trunnion (11) integral with the support head (3), the sling (1) being integral with the said support head (3) by means of a spindle (4) placed and held with a hairpin clip (9) in a retaining plate (5) adjustable on the oblique arm (6) of the support head (3) provided with fitting holes (7) (7') (7") (7"') that make it possible, after the assembly is fitted by means of the spindle (8) provided with a hairpin clip (10), to achieve perfect support on the wall for the scaffolding bracket (23), the head (12) of which has an orifice (13) shaped so that its part (14) lets through the shoulder (16) of the shouldered trunnion (11) integral with the support head (3) and engages in the part (15) behind the shoulder (16) of the cylindrical part (17) of the shouldered trunnion (11) for perfect coupling between the scaffolding console (23) and the support head (3), the said support head (3) being provided with two orifices (20) (20') with an appropriate shape (22) (22') to receive a locking spindle (18) for locking the scaffolding and support head assembly, itself secured by an indexing pin (19) to lock the assembly.

2. Sling fastening support for scaffolding bracket according to claim 1, **characterised in that** the sling has a clamp bar (2) comprised of four cable holders (21) (21') (21") (21"') integral with a U-shaped wire (24) and fitted with cable clamps (25) (25') (25") (25"') that make it possible to block the sling by the action of nuts (26) in order to obtain the required length of sling (1) between the point where it is anchored to a part of the frame and the point where it is fixed to the support head (3) depending on the distance required between the said support and the roof.

3. Sling fastening support for scaffolding bracket according to claim 2, **characterised in that** the cable clamp (25"') includes a nut (27) for the preliminary tightening of the sling (1) by hand.

## Patentansprüche

1. Befestigungsstütze mit Schlinge für Gerüstkonsolen, von der Gerüstkonsole (23) unabhängig, **dadurch gekennzeichnet, dass** sie aus einer Schlinge (1) besteht, die an einem Element des Tragwerks befestigt werden kann, und aus einem Stützkopf (3), der einen Querarm (6) und einen fest mit dem Stützkopf (3) verbundenen Bundzapfen (11) umfasst, wobei die Schlinge (1) mithilfe eines Stifts (4), der durch einen Splint (9) in einer am Querarm (6) des Stützkopfes (3) einstellbaren Gabel gelagert und gehalten wird, fest mit dem Stützkopf (3) verbunden ist, an dem Positionierlöcher (7) (7') (7") (7"') vorgesehen sind, die nach dem Montieren des gesamten Systems mittels dem Stift (8) und einem Splint (10) ermöglichen, an der Mauer einen perfekten Halt der Gerüstkonsole (23) zu erreichen, deren Kopf (12) eine Öffnung (13) geeigneter Form umfasst, sodass sein Abschnitt (14) den Bund (16) des fest mit dem Stützkopf (3) verbundenen Bundzapfens (11) durchlässt und im Abschnitt (15) hinter dem Bund (16) des zylinderförmigen Abschnitts (17) des Bundzapfens (11) eingreift und so eine perfekte Verbindung der Gerüstkonsole (23) mit dem Stützkopf (3) ermöglicht, wobei der Stützkopf (3) mit zwei Öffnungen (20) (20') versehen ist, die eine geeignete Form (22) (22') haben, um einen Riegelstift (18) des Gerüst-Stützkopf-Systems aufzunehmen, der selbst durch einen Indexierstift (19) für eine Verriegelung des gesamten Systems gesichert ist.

2. Befestigungsstütze mit Schlinge für Gerüstkonsolen nach Anspruch 1, **dadurch gekennzeichnet, dass** die Schlinge eine Bügelklemme (2) umfasst, die aus vier Kabelbügel (21) (21') ( 21") (21"') besteht, die fest mit einem U-förmigen Draht (24) verbunden und mit Kabelklemmen (25) (25') (25") (25"') versehen sind und durch die Wirkung der Muttern (26) ein Blockieren der Schlinge (1) zulassen, um zwischen ihrem Verzurrpunkt an einem Element des Tragwerks und ihrem Anschlagpunkt am Stützkopf (3) in Abhängigkeit der gewünschten Distanz zwischen der Stütze und dem Dach die gewünschte Länge der Schlinge (1) zu erreichen.

3. Befestigungsstütze mit Schlinge für Gerüstkonsolen nach Anspruch 2, **dadurch gekennzeichnet, dass** die Kabelklemme (25"') eine Mutter (27) zum Vorspannen per Hand der Schlinge (1) umfasst.
